# EUROPÄISCHE PATENTANMELDUNG

(11) **EP 0 271 045 A1**
(43) Veröffentlichungstag der Anmeldung: **15.06.1988**
(21) Anmeldenummer: 87118071.7
(22) Anmeldetag: 07.12.1987
(51) Int. Cl.: A47C 17/175

(54) **Beschlag für verwandelbare Sitz- und Liegemöbel, insbesondere mit überhöhtem Rückenteil**

(30) Priorität: 12.12.1986 DD 297516
(71) Anmelder: VEB Kombinat Holzwerkstoffe, Beschläge und Maschinen Leipzig, DDR-7010 Leipzig (DD)
(72) Erfinder: Recknagel, Manfred, DDR-6081 Unterschönau (DD); Morbitzer, Helmut, DDR-6088 Steinach-Hallenberg (DD); Facius, Bernd, DDR-6085 Oberschönau (DD); Bickel, Helmut, DDR-6088 Steinbach-Hallenberg (DD); Eisenacher, Gerhard, DDR-6081 Unterschönau (DD)
(74) Vertreter: Finck, Dieter, Dr.Ing.

(57) **Zusammenfassung**

Dieser Beschlag weist eine Hebelanordnung (1; 2; 4; 5; 6) und eine Zugfeder (7) auf, die mit dem Grundgestell, dem Stiz- und Rückenteil fest verbunden sind. Dabei ist das Sitz- und Rückenteil über einen gemeinsamen Drehpunkt schwenkbar.
Zwecks universellem Einsatz für unterschiedliche Rückenteilhöhe ohne konstruktive Veränderungen bei gleichzeitiger Gewährleistung der Wandbündigkeit ist der Beschlag so ausgestaltet, daß die Hebelanordnung eine Grundplatte (4) mit Bohrungen (9; 10; 12), einen Hebel (1), eine Platte (2) sowie Stützbügel (5; 6) und Mitnehmerhebel (8; 21) mit Zugfedern (7; 20) aufweist, wobei der Stützbügel (5) in der Bohrung (9; 10; 12) der Grundplatte (4) und einer Bohrung (19) der Platte (2) und der Stützbügel (6) in einer Bohrung (11) der Grundplatte (4) sowie einer Bohrung (24) der Platte (2) drehbar gelagert ist.

## Beschreibung

Die Erfindung bezieht sich auf einen Beschlag für verwandelbare Sitz- und Liegemöbel, insbesondere mit überhöhtem Rükkenteil, dabei ist eine Hebelanordnung und eine Zugfeder mit dem Grundgestell, dem Sitz- und Rückenteil fest verbunden, wobei das Sitz- und Rückenteil über einen gemeinsamen Drehpunkt schwenkbar sind.

Beschläge für verwandelbare Sitz- und Liegemöbel ermöglichen das Schwenken des Sitz- und Rückenteiles in die horizontale Stellung und umgekehrt. Dabei gibt es Beschläge mit einem theoretischen Drehpunkt, durch die das Sitz- und Rückenteil schwenkbar gegeneinander sind. Eine Bewegung des Sitz- und des Rückenteiles aus der Normalstellung in Richtung auf die Liegestellung als Folge einer auf einen beliebigen Teil des Rückenteiles nach hinten gerichteter Kraft, wird durch Sperr-Hebelanordnungen verhindert.

Es ist ein Beschlag gemäß dem Oberbegriff des Patentanspruches 1 bekannt (DD-PS 213 831), der mit dem Rückenteil, Sitzteil und Grundgestell mittels Hebelanordnung verbunden ist, wobei die Arretierung direkt zwischen Sitz- und Rückenteil angebracht ist. Zwischen dem Rückenteil und dem Gestell ist eine Hebelstange und eine Zugfeder angeordnet, welche ein Abbremsen des Rückenteiles beim Verwandeln in die Liegestellung ermöglicht. Dabei befindet sich die Drehachse in der Sitzbreite des Liegesofas unterhalb der Stoßkante zwischen Sitz- und Rückenteil.

Das Verwandeln von der Sitz- in die Liegestellung mit Erreichen der Wandbündigkeit erfolgt in einem vorbestimmten Winkelbereich.

Dieser Beschlag kann nur für eine definierte Rückenteilhöhe und nur für die Verwandlung von der Sitz- in die Liegestellung ohne Zwischenstellungen angewandt werden. Bei dem Einsatz von Rückenteilen unterschiedlicher Höhe (Modell- oder Serienwechsel) muß die Hebel- und Anschlagkonstruktion neu berechnet und konstruktiv verändert werden, wobei der Winkelbereich jeweils neu definiert werden muß. Durch die verschiedenen Höhen und damit verbunden unterschiedlichen Massenanteile treten zwangsläufig veränderte statische Kräfte auf, die einen universellen Einsatz des Beschlages nicht zulassen. Hinzu kommt, daß zur Verwandlung von der Sitz- in die Liegestellung und umgekehrt, das Sitzteil unter ständiger Krafteinwirkung angehoben und verschwenkt werden muß.

Hier will die Erfindung Abhilfe schaffen. Die Erfindung, wie sie in den Ansprüchen gekennzeichnet ist, löst die Aufgabe, einen Beschlag für verwandelbare Sitz- und Liegemöbel, insbesondere mit überhöhtem Rückenteil, zu schaffen, der ohne konstruktive Veränderungen für unterschiedliche Rückenteilhöhen universell einsetzbar und in verschiedenen Rückenteilstellungen unter Gewährleistung der Wandbündigkeit verstellbar ist.

Dadurch, daß die Hebelanordnung eine Grundplatte mit Bohrungen, einen Hebel, eine Platte sowie Stützbügel und Mitnehmerhebel mit Zugfedern aufweist, wobei die Stützbügel in Bohrungen der Grundplatte und Bohrungen der Platte drehbar gelagert sind, werden die auftretenden Kräfte während der Verwandlung von einer Stellung in die andere durch die Hebelanordnung und die Zugfedern aufgenommen, so daß eine leichte und einfache Handhabung zuverlässig gewährleistet ist. Infolge der verschiedenen Arretierungspunkte eines Stützbügels in Bezug auf die Grundplatte ist es möglich, ohne konstruktive Veränderungen des Beschlages durch die Wahl der entsprechenden Bohrung in der Grundplatte, verschiedene Rückenteilhöhen einzusetzen, wobei gelichzeitig nicht nur die Sitz- und Liegestellung sondern auch Zwischenstellungen des Rückenteils einstellbar sind. Dieser Beschlag gewährleistet in jeder Stellung die Wandbündigkeit zwischen Rückenteil und Wand.

Im folgenden wird die Erfindung anhand von lediglich einem Ausführungsbeispiel näher erläutert. Die darstellende Zeichnung zeigt in
Figur 1: eine Seitenansicht des Sitzmöbels in Sitzstellung mit Hebelanordnung und Drehpunkten gemäß der Erfindung;
Figur 2: eine Seitenansicht gemäß Figur 1, in der das Sitzmöbel in Liegestellung ist.

Der Beschlag besteht in an sich bekannter Art und Weise aus einer am Grundgestell 13 fest angeordneten Grundplatte 4, einem Hebel 1, der am Sitzrahmen 16 montiert ist, einer Platte 2, die am Lehnenrahmen 17 befestigt ist und Stützbügel 5; 6, die ihre oberen Drehpunkte in der Platte 2 haben und deren unterer Drehpunkt auf der Grundplatte 4 liegt. Der Winkel zwischen Sitz- und Lehnenteil wird durch den Hebel 1 und einem auf der Platte 2 drehbar gelagertem und durch eine Feder 18 beaufschlagtem Formteil 3 bestimmt, wobei der Hebel 1 und das Formteil 3 an ihren zueinander stehenden Seiten sich gegeneinander formschlüssig abstützen. Diese Seiten des Hebels 1 und des Formteiles 3 sind mit Stufen versehen, so daß eine Arretierung in zwei oder mehrere Stellungen je nach Lage des Sitzteiles zum Liegeteil erfolgt. Bei der Verwandlung in die Liegestellung ist das Formteil 3 gegenüber dem Hebel 1 nicht im Eingriff. Dadurch werden Sitz- und Lehnenteil gegeneinander aus ihrer Lage bewegt und die Liegefläche ist somit hergestellt. Der Hebel 1 und die Platte 2 sind miteinander am Drehpunkt 19 drehbar und die Platte 2 ist durch zwei Stützbügel 5; 6 beweglich mit der Grundplatte 4 verbunden. Der Bewegungsablauf des Verwandelns von der Sitz- in die Liegestellung und umgekehrt erfolgt über die Stützbügel 5; 6 und deren Drehpunkte 10; 11 in der Grundplatte 4, wobei sich beide Stützbügel 5; 6 über diese Drehpunkte 10; 11 nach vorn bzw. hinten bewegen. Der Drehpunkt 11 des Stützbügels 6 ist unabhängig von den unterschiedlichen Höhen des Rückenteils fest auf der Grundplatte 4 fixiert. Dem Stützbügel 5 sind auf der Grundplatte 4 die durch die Bohrlöcher 9; 10; 12 gebildeten Drehpunkte zugeordnet. Je nach Rückenteilhöhe wird der Stützbügel 5 in dem zugehörigen Bohrloch 9; 10; 12 gelagert. So ist das Bohrloch 12 beispielsweise für eine niedrige Rückenteilhöhe, das Bohrloch 9 für mittelhohe Rückenteile und das Bohrloch 10 der in den Figuren 1 und 2 dargestellten Varianten für überhöhte Rückenteile zugeordnet. Gemeinsam mit dem Stützbügel 6 ist ein mit einem Anschlag 14 versehener Mitnehmerhebel 8 im Bohrloch 11 beweglich befestigt. Das eine Ende des Mitnehmerhebels 8 ist so ausgestaltet, daß der Stützbügel 6 bei seiner Vorwärtsbewegung an den Anschlag 14 anschlägt und dabei den Mitnehmerhebel 8 mitnimmt. Die zwischen dem einen Ende des Mitnehmerhebels 8 und dem Befestigungspunkt 15 befindliche Zugfeder 7 wird während der Bewegung gespannt. Durch den federbeaufschlagten Mitnehmerhebel 8 wird die Verwandlung aus der Liegestellung in die Sitzstellung bzw. umgekehrt maximal beeinflußt. Dabei ist nur eine geringe von vorn an den Sitz gerichtete Kraft für diese Verwandlungsphase notwendig. Die Länge der Zugfeder 7 ist so bemessen, daß der Mitnehmerhebel 8 in Sitz- stellung senkrecht steht.

Ein vorzugsweise im Bohrloch 11 des Stützbügels 6 gelagerter Mitnehmerhebel 21 besitzt an seinem oberen Ende einen gleich dem Anschlag 14 gestalteten Anschlag 22 sowie eine Federaufhängung 23 für die Zugfeder 20. Das andere Ende der Zugfeder 20 ist auf der Grundplatte 4 befestigt. Während der Rückwärtsbewegung des Stützbügels 6 schlägt dieser auf den Anschlag 22 des Mitnehmerhebels 21 an und nimmt diesen mit. Dadurch wird die Zugfeder 20 gespannt und erzeugt so einen Dämpfungseffekt.

Zum Erreichen einer Zwischenstellung von Sitz- und Rückenteil wird bei vorhandener Sitzstellung das Sitzteil angeschwenkt, so daß das Formteil 3 über dem Hebel 1 so lageverändert wird, daß entsprechend der zugehörigen Stufe des Hebels 1 und des Formteils 3 die Neigung des Rückenteils gegenüber dem Sitzteil verändert wird.

## Patentansprüche

1. Beschlag für verwandelbare Sitz- und Liegemöbel, insbesondere mit überhöhtem Rückenteil, bestehend aus einer Hebelanordnung (1; 2; 4; 5; 6) und einer Zugfeder (7), die mit dem Grundgestell, dem Sitz- und Rückenteil fest verbunden sind, wobei das Sitz- und Rückenteil über einen gemeinsamen Drehpunkt schwenkbar sind, dadurch gekennzeichnet, daß die Hebelanordnung eine Grundplatte (4) mit Bohrungen (9; 10; 12), einen Hebel (1), eine Platte (2) sowie Stützbügel (5; 6) und Mitnehmerhebel (8; 21) mit Zugfedern (7; 20) aufweist, wobei der Stützbügel (5) in der Bohrung (9; 10; 12) der Grundplatte (4) und einer Bohrung (19) der Platte (2) und der Stützbügel (6) in einer Bohrung (11) der Grundplatte (4) sowie einer Bohrung (24) der Platte (2) drehbar gelagert ist.

2. Beschlag nach Anspruch 1, dadurch gekennzeichnet, daß der Stützbügel (6) und die Mitnehmerhebel (8; 21) in der Bohrung (11) der Grundplatte (4) drehbar gelagert sind.

3. Beschlag nach Anspruch 1, dadurch gekennzeichnet, daß die Mitnehmerhebel (8; 21) Anschläge (14; 22) aufweisen, wobei der Mitnehmerhebel (8) mit der Zugfeder (7) und der Mitnehmerhebel (21) mit der Zugfeder (20) an der Grundplatte (4) angeordnet ist.

4. Beschlag nach Anspruch 1, dadurch gekennzeichnet, daß der Hebel (1) mit einem über Stufen formschlüssig ineinandergreifend angeordneten Formteil (3) verbunden ist.
